# EUROPÄISCHE PATENTSCHRIFT

(11) **EP 1 500 900 B1**
(45) Veröffentlichungstag und Bekanntmachung des Hinweises auf die Patenterteilung: **06.06.2007**
(21) Anmeldenummer: 04016840.3
(22) Anmeldetag: 16.07.2004
(51) Int. Cl.: F41H 5/26, F41G 3/22

(54) **Sichteinrichtung an einem Kampffahrzeug, insbesondere einem Kampfpanzer**
SIghting device on a combat vehicle, particularly on a combat tank
Appareil de vision monté sur un véhicule de combat, en particulier sur un char d'assault

(30) Priorität: 24.07.2003 DE 10333647
(43) Veröffentlichungstag der Anmeldung: 26.01.2005
(73) Patentinhaber: Krauss-Maffei Wegmann GmbH & Co. KG, 34127 Kassel (DE)
(72) Erfinder: Grünewald, Jens, 34131 Kassel (DE)
(74) Vertreter: Feder, Wolf-Dietrich

(56) Entgegenhaltungen:
- EP-A- 1 111 324
- EP-A- 1 191 303
- DE-A- 3 804 445
- US-A- 3 602 088
- US-B1- 6 396 235

## Beschreibung

Die Erfindung betrifft eine Sichteinrichtung an einem Kampffahrzeug, insbesondere einem Kampfpanzer, mit den Merkmalen aus dem Oberbegriff von Patentanspruch 1. Eine derartige Sichteinrichtung ist in EP 1 191 303 A2 beschrieben.

In dem Dokument EP 1 191 303 A2 ist ein gepanzertes Fahrzeug, insbesondere ein Kampffahrzeug beschrieben, das eine elevierbare Plattform zur Aufnahme einer Waffe und/oder eines Beobachtungsgerätes aufweist. Diese Plattform ist um eine fahrzeugfeste, horizontale Schwenkachse aus einer hochgeschwenkten Position in eine abgesenkte Position und zurück schwenkbar. In der abgesenkten Position kann die Plattform auf der Dachplatte des Fahrzeugs liegend abgesetzt sein. Das Beobachtungsgerät ist auf der Plattform in Azimut schwenkbar angeordnet. Weiterhin ist in der Dachplatte des Fahrzeugs ein um 360° drehbarer Winkelspiegel angeordnet, dessen Sichtbereich jedoch, wenn sich die Plattform in der Arbeitsstellung befindet, beeinträchtigt ist.

In Sichteinrichtungen an modernen Gefechtsfahrzeugen müssen zunehmend mehr Sensoren und Optronikelemente integriert bzw. nachgerüstet werden. Häufig sollen diese Sensoren an die Sichtlinie des Periskops angekoppelt werden. Bei der Anordnung derartiger Sensoren auf der Dachplatte des Kampffahrzeugs oder des Kampfpanzerturms ergibt sich das Problem, dass diese Dachplatte oft mit anderen Geräten, den Luken und Lukendeckeln sowie Waffe und Waffenlafetten vollständig belegt ist und es kaum möglich ist, ohne Beeinträchtigung anderer Systeme oder Sichtbereiche ein zusätzliches Gerät mit freier Rundumsicht einzubauen.

Der Erfindung liegt die Aufgabe zugrunde, an einer Sichteinrichtung mit den im Oberbegriff des Patentanspruchs 1 erwähnten Merkmalen den mindestens einen Sensor so anzuordnen, dass einerseits keine anderen Systeme oder der Sichtbereich des Periskops beeinträchtigt wird und andererseits die für eine Bahnverladung des Fahrzeugs zulässige Außenkontur nicht überschritten wird.

Die Lösung dieser Aufgabe geschieht erfindungsgemäß mit den Merkmalen aus dem kennzeichnenden Teil des Patentanspruchs 1. Vorteilhafte Weiterbildungen der Erfindung sind in den abhängigen Ansprüchen beschrieben

Der Grundgedanke der Erfindung besteht darin, die mindestens einen Sensor tragende Plattform über dem Ausblickkopf des Periskops anzuordnen. Um die Forderungen nach Bahnverladung zu erfüllen, wird weiterhin die Möglichkeit geschaffen, die den Sensor oder die Sensoren tragende Plattform aus der Arbeitsstellung über dem Ausblickkopf des Periskops in eine tieferliegende Ruhestellung zu bewegen, in der sie vor, neben oder hinter dem Ausblickkopf des Periskops auf der Dachplatte aufliegt und somit die zulässige Außenkontur nicht mehr überschreitet. Diese tieferliegende Ruhestellung der den Sensor tragenden Plattform kann auch auf dem Marsch, im Nichteinsatzfall oder auch bei einer Fahrt durch Wald zum Schutz des Sensors oder der Sensoren sinnvoll sein. Aufgrund der exponierten Lage der Plattform in der Arbeitsstellung an der höchsten Stelle des Kampffahrzeugs ist ein uneingeschränkter Einsatz des Sensors oder der Sensoren auch bei größeren Geländewinkeln sichergestellt. Dies ist beispielsweise vor allem bei Sensoren bzw. Elementen von allergrößter Bedeutung, die im Zusammenhang mit Schutz und Sicherheit stehen. So kann beispielsweise der Sensor oder mindestens einer der auf der Plattform angeordneten Sensoren als Interrogator (Abfrager) für ein Freund/Unbekannt-System dienen.

Bei einer besonders vorteilhaften Ausführungsform der erfindungsgemäßen Sichteinrichtung wird die den Sensor oder die Sensoren tragende Plattform über ein mehrere Gelenke enthaltendes Gestänge derart mit der Dachplatte verbunden, dass sie aus der Arbeitsstellung, in der sie oberhalb des Ausblickkopfes des Periskops angeordnet ist, nach hinten in eine tieferliegende Position abgeklappt werden kann, in der die Plattform flach auf der Dachplatte aufliegt. Hierbei kann das Gestänge mit schmalen Streben aufgebaut sein, die so ausgebildet sind, dass sie im Arbeitszustand der Plattform die Sicht durch den Ausblickkopf des Periskops nicht behindern.

Bei einer weiteren vorteilhaften Ausführungsform der erfindungsgemäßen Sichteinrichtung besitzt die Plattform an beiden Seiten Führungselemente, die in seitlich angeordnete Führungsschienen eingreifen. Dabei liegen die oberen Enden der Führungsschienen im Bereich neben und/oder oberhalb des Ausblickkopfes des Periskops und verlaufen parallel zur Dachplatte, während die jeweils anderen, unteren Enden fest mit der Dachplatte verbunden sind und senkrecht zu dieser verlaufen. Bei dieser Ausführungsform kann demnach die Plattform aus ihrer Arbeitsstellung oberhalb des Ausblickkopfes in die tieferliegende Ruhestellung, beispielsweise hinter dem Ausblickkopf, verschoben werden. Bei dieser Ausführungsform kann die Plattform gemeinsam mit den Führungselementen beispielsweise als Rollenschlitten ausgebildet sein, wobei die Rollen des Rollenschlittens in den Führungsschienen geführt sind.

Bei allen Ausführungsformen ist der auf der Plattform angeordnete Sensor um 360° drehbar und zwar in der Arbeitsstellung der Plattform an den Ausblickkopf gekoppelt, so dass er gemeinsam mit dem Ausblickkopf verdreht wird. Die Bewegung der Plattform aus der Arbeitsstellung in die Ruhestellung und zurück kann entweder manuell oder automatisch erfolgen.

Die erfindungsgemäße Einrichtung hat weiterhin den Vorteil, dass sie an einer bestehenden Sichteinrichtung als Nachrüstlösung installiert werden kann. Es ist weiterhin möglich, auf der Plattform mehrere Sensoren oder auch zusätzlich einen Laser anzuordnen. Die Signalübertragung zwischen dem Sensor und dem Inneren des Kampffahrzeugs kann über einen Schleifring oder ein Schleppkabel erfolgen.

Im folgenden werden anhand der beigefügten Zeichnungen zwei Ausführungsbeispiele für eine Sichteinrichtung nach der Erfindung näher erläutert.

In den Zeichnungen zeigen:
- Fig. 1A: in einer perspektivischen Darstellung einen Kampfpanzer mit einer auf der Dachplatte des Turms angeordneten Sichteinrichtung mit einer einen Sensor tragenden Plattform in Arbeitsstellung;
- Fig. 1B: analog Fig. 1A den Kampfpanzer gemäß Fig. 1A mit einer einen Sensor tragenden Plattform in Ruhestellung;
- Fig. 2: in Seitenansicht einen Teil der Dachplatte mit der Sichteinrichtung und der den Sensor tragenden Plattform in Arbeitsstellung gemäß einem ersten Ausführungsbeispiel;
- Fig. 3: die Sichteinrichtung nach Fig. 2 in perspektivischer Darstellung;
- Fig. 4: die Sichteinrichtung nach Fig. 2 in einer Ansicht von vorne;
- Fig. 5: die Sichteinrichtung nach Fig. 2 in einer Ansicht von oben;
- Fig. 6: in Seitenansicht einen Teil der Dachplatte mit der Sichteinrichtung gemäß Fig. 2 bis 5 in der Ruhestellung der den Sensor tragenden Plattform;
- Fig. 7: die Sichteinrichtung nach Fig. 6 in perspektivischer Darstellung;
- Fig. 8: die Sichteinrichtung nach Fig. 6 in einer Ansicht von vorne;
- Fig. 9: die Sichteinrichtung nach Fig. 6 in einer Ansicht von oben;
- Fig. 10: in einer Darstellung analog Fig. 2 in Seitenansicht einen Teil der Dachplatte mit der Sichteinrichtung und der den Sensor tragenden Plattform in Arbeitsstellung gemäß einem zweiten Ausführungsbeispiel;
- Fig. 11: in einer Darstellung analog Fig. 3 die Sichteinrichtung nach Fig. 10 in perspektivischer Darstellung;
- Fig. 12: die Sichteinrichtung nach Fig. 10 in einer Ansicht von vorne;
- Fig. 13: die Sichteinrichtung nach Fig. 10 in einer Ansicht von oben;
- Fig. 14: in Seitenansicht einen Teil der Dachplatte mit der Sichteinrichtung gemäß Fig. 10 bis 13 in der Ruhestellung der den Sensor tragenden Plattform;
- Fig. 15: die Sichteinrichtung nach Fig. 14 in perspektivischer Darstellung;
- Fig. 16: die Sichteinrichtung nach Fig. 14 in einer Ansicht von vorne;
- Fig. 17: die Sichteinrichtung nach Fig. 14 in einer Ansicht von oben.

Die Fig. 1A und 1B zeigen einen Kampfpanzer KP mit einem Kettenlaufwerk KL und einem Kampfpanzerturm T, an dem eine schwere Waffe W angeordnet ist. Der Kampfpanzerturm T ist mit einer Sichteinrichtung ausgerüstet mit einem auf der Dachplatte 1 des Kampfpanzerturms T angeordneten Ausblickkopf 2 des ansonsten nicht dargestellten Periskops, der um 360° drehbar ist. Diese Sichteinrichtung ist ergänzt durch eine einen Sensor 4.1 und ein Sensorgehäuse 4 tragende Plattform 3, die in Fig. 1A in einer Arbeitsstellung oberhalb des Ausblickkopfes 2 und in Fig. 1B in einer Ruhestellung dargestellt ist, in der sie auf der Dachplatte 1 des Kampfpanzerturms T aufliegend hinter dem Ausblickkopf 2 angeordnet ist.

Im folgenden wird anhand der Fig. 2 bis 9 ein erstes Ausführungsbeispiel der auf der Dachplatte 1 des Kampfpanzerturms T angeordneten Sichteinrichtung näher erläutert.

Wie aus den Fig. 2 bis 5 abzulesen, ist die den Sensor 4.1 und das weitere elektrische Bauteile enthaltende Sensorgehäuse 4 tragende Plattform 3 in ihrer Arbeitsstellung so oberhalb des Ausblickkopfes 2 des Periskops angeordnet, dass das Sensorgehäuse 4 und der Sensor 4.1 über eine Koppeleinrichtung 5 mit dem Ausblickkopf 2 koppelbar sind. Weiterhin ist die Anordnung so, dass die vertikale Drehachse 4.2 von Sensorgehäuse 4 und Sensor 4.1 mit der vertikalen Drehachse 2.1 des Ausblickkopfes 2 fluchtet. Die Koppelvorrichtung 5 ist in nicht eigens dargestellter Weise so ausgebildet dass der Sensor 4.1 mit dem Sensorgehäuse 4 mit dem Ausblickkopf 2 gekoppelt ist, so dass er dessen Drehbewegung mitvollzieht. Weiterhin ist in dem dargestellten Ausführungsbeispiel eine Verschwenkung des Sensors 4.1 gegenüber dem Sensorgehäuse 4 in Elevation möglich, was durch einen zwischen dem auf der Plattform 3 angeordneten Sensorgehäuse 4 und dem Sensor 4.1 angeordneten Höhenrichtantrieb 11 bewirkt wird, durch den der Sensor 4.1 um eine horizontale Achse 11.1 verschwenkt werden kann.

Um die den Sensor 4.1 und das Sensorgehäuse 4 tragende Plattform 3 aus der in den Fig. 2 bis 5 dargestellten Arbeitsstellung in eine in den Fig. 1 sowie 6 bis 9 dargestellte Ruhestellung bewegen zu können, ist die Plattform 3 mit der Dachplatte 1 über ein Gelenkgestänge verbunden, das zwei an der Rückseite der Plattform 3 angeordnete und parallel zueinander nach hinten geführte Arme 6.1 und 6.2 aufweist, von denen jeder über ein erstes Gelenk 7.1 bzw. 7.2 mit einer Strebe 8.1 bzw. 8.2 verbunden ist. Die Streben ihrerseits sind jeweils über ein zweites Gelenk 9.1 bzw. 9.2 mit der Dachplatte verbunden. Die Schwenkachsen der Gelenke 7.1, 7.2, 9.1, 9.2 liegen parallel zueinander und senkrecht zur Längsrichtung L des Kampfpanzerturms T. Mittels des beschriebenen Gelenkgestänges kann die Plattform 3 angehoben und dann in Richtung der Längsrichtung L gesehen nach hinten und unten geklappt werden, so dass sie schließlich in die in den Fig. 6 bis 9 dargestellte Stellung gerät, in der die Plattform 3 auf der Dachplatte 1 aufliegt. Da die Streben 8.1 und 8.2 an der Außenseite der Arme 6.1, 6.2 anliegen, ist das Gelenkgestänge in der in den Fig. 6 bis 9 dargestellten Ruhestellung ineinander gefaltet, und die Plattform 3 liegt fest auf der Dachplatte 1 auf. Die Bewegung aus der in den Fig. 2 bis 5 dargestellten Arbeitsstellung in die in den Fig. 6 bis 9 dargestellte Ruhestellung kann entweder manuell oder in nicht eigens dargestellter Weise automatisch mittels entsprechender Antriebe erfolgen.

Die Übertragung von elektrischen Speisespannungen und Signalen zwischen dem Fahrzeuginneren und den im Sensorgehäuse 4 angeordneten elektronischen Bauteilen bzw. dem Sensor 4.1 erfolgt durch ein Kabel 12, das entlang des Armes 6.1 und der Strebe 8.1 geführt ist und durch einen Durchbruch in der Dachplatte 1 in das Innere des Turms hineingeführt ist.

Wie aus Fig. 8 zu ersehen, liegt die Plattform mit dem Sensorgehäuse 4 und dem Sensor 4.1 im Ruhezustand innerhalb der für den Bahntransport zulässigen Kontur, die in Fig. 8 als strichpunktierte Linie 13 eingezeichnet ist.

Die Fig. 10 bis 17 zeigen ein zweites Ausführungsbeispiel der auf der Dachplatte 1 des Kampfpanzerturms T angeordneten Sichteinrichtung, wobei in den Fig. 10 bis 17 die Dachplatte mit Bezugsziffer 21 bezeichnet ist.

Die den Sensor 24.1 und das, weitere elektrische Bauteile enthaltende, Sensorgehäuse 24 tragende Plattform 23 ist auch bei dieser Ausführungsform in der in den Fig. 10 bis 13 dargestellten Arbeitsstellung oberhalb des Ausblickkopfes 22 des Periskops angeordnet. Sensorgehäuse 24 und damit Sensor 24.1 sind über eine Koppeleinrichtung 25 (Fig. 15 und 17) mit dem Ausblickkopf 22 koppelbar. Der Sensor 24.1 kann gegenüber dem Sensorgehäuse 24 unabhängig von der Stellung des Ausblickkopfes 22 in Azimut um 360° verdreht und in Elevation um einen vorgegebenen Winkel verschwenkt werden.

Um die den Sensor 24.1 und das Sensorgehäuse 24 tragende Plattform 23 aus der in den Fig. 10 bis 13 dargestellten Arbeitsstellung in eine in den Fig. 14 bis 17 dargestellte Ruhestellung bewegen zu können, ist die Plattform 23 an beiden Seiten mit Führungselementen 23.1 und 23.2 versehen, die als Rollenführungen ausgebildet sind, so dass die Plattform 23 zusammen mit den Rollenführungen 23.1 und 23.2 einen Rollenschlitten darstellt. Das Führungselement 23.1 greift in eine Führungsschiene 26 ein, während das Führungselement 23.2 in eine Führungsschiene 27 eingreift. Die oberen Enden 26.1 bzw. 27.1 der beiden Führungsschienen verlaufen parallel zur Dachplatte 21 und liegen neben dem oberen Ende des Ausblickkopfes 22. Sie besitzen im Bereich hinter dem Ausblickkopf 22 eine Abkrümmung um 90° nach unten, und ihre unteren Enden 26.2 bzw. 27.2 sind über Befestigungsvorrichtungen 28 bzw. 29 fest mit der Dachplatte 21 verbunden. Aufgrund dieser Konstruktion ist es möglich, die Plattform 23 entlang der Führungsschienen 26 und 27 aus der Arbeitsstellung in die in den Fig. 14 bis 17 dargestellte Ruhestellung zu verschieben, in welcher die Plattform 23 senkrecht zur Dachplatte 21 stehend hinter dem Ausblickkopf 22 angeordnet ist. Diese Verschiebungsbewegung kann grundsätzlich auch manuell ausgeführt werden, bei dem dargestellten Ausführungsbeispiel erfolgt sie automatisch mittels einer auf der Plattform 23 angeordneten Antriebsvorrichtung 23.3.

Wie den Fig. 14 und 15 gut zu entnehmen, ist es zweckmäßig, wenn in der Ruhestellung der Sensor 24.1 in eine Stellung verdreht wird, in welcher sein Ausblickfenster der Dachplatte 21 zugekehrt ist.

Wie Fig. 16 zu entnehmen, liegt die Plattform 23 mit dem Sensorgehäuse 24 und dem Sensor 24.1 im Ruhezustand innerhalb der für den Bahntransport zulässigen Kontur, die in Fig. 16 als strichpunktierte Linie 30 eingezeichnet ist.

## Patentansprüche

1. Sichteinrichtung an einem Kampffahrzeug, insbesondere einem Kampfpanzer, mit einem Periskop, dessen Ausblickkopf um 360° drehbar auf der Dachplatte (1,21) des Kampffahrzeugs oder des Kampfpanzerturms (T) angeordnet ist und mit einer mindestens einen Sensor (4-4.1, 24-24.1) tragenden Plattform (3, 23), welche so ausgebildet ist, dass sie aus einer Arbeitsstellung, in der sie oberhalb des Ausblickkopfes (2, 22) des Periskops angeordnet ist, in eine tieferliegende Ruhestellung bewegbar ist, in der sie in Längsrichtung (L) des Kampffahrzeugs oder des Kampfpanzerturms (T) gesehen vor, neben oder hinter dem Ausblickkopf (2, 22) auf der Dachplatte (1, 21) aufliegend angeordnet ist, wobei der Sensor (4-4.1, 24-24.1) unabhängig von der Drehung des Ausblickkopfes (2, 22) auf der Plattform (3, 23) um 360° drehbar ist, **dadurch gekennzeichnet, dass** der Sensor (4-4.1, 24-24.1) in der Arbeitsstellung der Plattform (3, 23) koaxial zum Ausblickkopf (2, 22) angeordnet ist und bei der Bewegung der Plattform (3, 23) in die Arbeitsstellung die Drehachse (4.2) des Sensors (4-4.1, 24-24.1) über ein lösbares Koppelelement (5, 25) automatisch in die Drehachse (2.1, 22.1) des Ausblickkopfes (2, 22) einrastet derart, dass der Sensor gemeinsam mit dem Ausblickkopf drehbar ist.

2. Sichteinrichtung nach Anspruch 1, **dadurch gekennzeichnet, dass** an der Rückseite der Plattform zwei parallel zueinander nach hinten geführte Arme (6.1, 6.2) angeordnet sind, von denen jeder über ein erstes Gelenk (7.1, 7.2) mit einer Strebe (8.1, 8.2) verbunden ist, die über ein zweites Gelenk (9.1,9.2) mit der Dachplatte (1) verbunden ist, wobei die Schwenkachsen der Gelenke (7.1, 7.2, 9.1, 9.2) parallel zueinander und senkrecht zur Längsrichtung (L) des Kampffahrzeugs bzw. Kampfpanzerturms (T) verlaufen.

3. Sichteinrichtung nach Anspruch 2, **dadurch gekennzeichnet, dass** die Streben (8.1, 8.2) an der Außenseite der Arme (6.1, 6.2) anliegen.

4. Sichteinrichtung nach Anspruch 2 oder 3, **dadurch gekennzeichnet, dass** die Streben als - mindestens in einer Richtung quer zur auf sie ausgerichteten optischen Achse des Ausblickkopfes (2) des Periskops - dünne Stangen ausgebildet sind mit einem Durchmesser, dass sie in der Arbeitsstellung der Plattform (3) die Sicht durch den Ausblickkopf (2) nicht behindern.

5. Sichteinrichtung nach einem der Ansprüche 2 bis 4, **dadurch gekennzeichnet, dass** entlang mindestens eines der Arme (6.1, 6.2) und einer der Streben (8.1, 8.2) ein Kabel (12) zur Zu- und Abführung von elektrischen Speisespannungen und elektrischen Signalen zu oder vom Sensor (4-4.1) geführt ist.

6. Sichteinrichtung nach Anspruch 5, **dadurch gekennzeichnet, dass** das Kabel (12) durch einen Durchbruch in der Dachplatte (1) in das Innere des Kampffahrzeugs bzw. des Kampfpanzerturms (T) geführt ist.

7. Sichteinrichtung nach Anspruch 1, **dadurch gekennzeichnet, dass** die Plattform (23) an beiden Seiten Führungselemente (23.1, 23.2) aufweist, die jeweils in eine Führungsschiene (26, 27) eingreifen, deren eines, oberes Ende (26.1, 27.1) im Bereich neben und/oder oberhalb des Ausblickkopfes (22) des Periskops liegt und parallel zur Dachplatte (21) verläuft, während das andere, untere Ende (26.2, 27.2) fest mit der Dachplatte (21) verbunden ist und senkrecht zu dieser verläuft.

8. Sichteinrichtung nach Anspruch 7, **dadurch gekennzeichnet, dass** jede Führungsschiene (26, 27) im Bereich zwischen dem oberen (26.1, 27.1) und unteren (26.2, 27.2) Ende eine Krümmung um 90° aufweist.

9. Sichteinrichtung nach Anspruch 7 oder 8, **dadurch gekennzeichnet, dass** mindestens die oberen Enden der Führungsschienen sich über Streben auf der Dachplatte abstützen.

10. Sichteinrichtung nach einem der Ansprüche 7 bis 9, **dadurch gekennzeichnet, dass** die Plattform (23) gemeinsam mit den Führungselementen (23.1, 23.2) als Rollenschlitten ausgebildet ist, wobei die Rollen des Rollenschlittens in den Führungsschienen (26, 27) geführt sind.

11. Sichteinrichtung nach Anspruch 10, **dadurch gekennzeichnet, dass** in den Führungsschlitten eine Antriebsvorrichtung (23.3) zur Bewegung der Plattform (23) aus der Arbeitsstellung in die Ruhestellung und zurück integriert ist.

12. Sichteinrichtung nach Anspruch 11, **dadurch gekennzeichnet, dass** mindestens eine der Führungsschienen mit einer Zahnleiste versehen ist, in welche das als Zahnrad ausgebildete Abtriebsrad der Antriebsvorrichtung eingreift.

13. Sichteinrichtung nach einem der Ansprüche 1 bis 12, **dadurch gekennzeichnet, dass** an der Plattform (3) ein Seitenrichtantrieb (10) für die Drehung des Sensors (4-4.1) in Azimut angeordnet ist.

14. Sichteinrichtung nach einem der Ansprüche 1 bis 13, **dadurch gekennzeichnet, dass** zwischen Plattform (3) und Sensor (4-4.1) ein Höhenrichtantrieb (11) zur Bewegung des Sensors in Elevation angeordnet ist.

15. Sichteinrichtung nach einem der Ansprüche 1 bis 14, **dadurch gekennzeichnet, dass** die den Sensor (4-4.1) tragende Plattform (3) manuell aus der Arbeitsstellung in die Ruhestellung und zurück bewegbar ist.

16. Sichteinrichtung nach einem der Ansprüche 1 bis 14, **dadurch gekennzeichnet, dass** die den Sensor (4-4.1) tragende Plattform (3) automatisch aus der Arbeitsstellung in die Ruhestellung und zurück bewegbar ist.

## Claims

1. Sighting device on a combat vehicle, in particular on a main battle tank, with a periscope, the viewing head of which is arranged so as to be capable of being rotated by 360° on the roof plate (1, 21) of the combat vehicle or of the battle-tank turret (T), and with a platform (3, 23) bearing at least one sensor (4-4.1, 24-24.1), which is so designed that it is capable of being moved out of an operational position, in which it is arranged above the viewing head (2, 22) of the periscope, into an inferior inoperative position in which, viewed in the longitudinal direction (L) of the combat vehicle or of the battle-tank turret (T), it is arranged resting on the roof plate (1, 21), alongside or behind the viewing head (2, 22), the sensor (4-4.1, 24-24.1) being capable of being rotated about 360° independently of the rotation of the viewing head (2, 22) on the platform (3, 23), **characterised in that** in the operational position of the platform (3, 23) the sensor (4-4.1, 24-24.1) is arranged coaxially relative to the viewing head (2, 22) and in the course of the motion of the platform (3, 23) into the operational position the axis of rotation (4.2) of the sensor (4-4.1, 24-24.1) automatically latches, via a detachable coupling element (5, 25) into the axis of rotation (2.1, 22.1) of the viewing head (2, 22) in such a manner that the sensor is capable of being rotated jointly with the viewing head.

2. Sighting device according to Claim 1, **characterised in that** on the rear side of the platform there are arranged two arms (6.1, 6.2) guided rearwards parallel to one another, each of which is connected via a first articulation (7.1, 7.2) to a strut (8.1, 8.2) which is connected to the roof plate (1) via a second articulation (9.1, 9.2), the swivel axes of the articulations (7.1, 7.2, 9.1, 9.2) extending parallel to one another and perpendicular to the longitudinal direction (L) of the combat vehicle or of the battle-tank turret (T).

3. Sighting device according to Claim 2, **characterised in that** the struts (8.1, 8.2) bear against the outside of the arms. (6.1, 6.2).

4. Sighting device according to Claim 2 or 3, **Characterised in that** the struts take the form, at least in a direction transverse to the optical axis of the viewing head (2) of the periscope aligned with them, of thin rods having such a diameter that in the operational position of the platform (3) they :do not impede the view by the viewing head (2).

5. Sighting device according to one of Claims 2 to 4, **characterised in that** a cable (12) for supplying and conducting away electrical supply voltages and electrical signals to or from the sensor (4-4.1) is guided along at least one of the arms (6.1, 6.2) and one of the struts (8.1, 8.2).

6. Sighting device according to Claim 5, **characterised in that** the cable (12) is guided through an opening in the roof plate (1) into the interior of the combat vehicle or of the battle-tank turret (T).

7. Sighting device according to Claim 1, **characterised in that** on both sides the platform (23) exhibits guide elements (23.1, 23.2) which each engage a guide rail (26, 27), the one, upper end (26.1, 27.1) of which is situated in the region alongside and/or above the viewing head (22) of the periscope and extends parallel to the roof plate (21), whereas the other, lower end (26.2, 27.2) is firmly connected to the roof plate (21) and extends perpendicular to the latter.

8. Sighting device according to Claim 7, **characterised in that** each guide rail (26, 27) exhibits a curvature by 90° in the region between the upper ends (26.1, 27.1) and lower ends (26.2, 27.2).

9. Sighting device according to Claim 7 or 8, **characterised in that** at least the upper ends of the guide rails are supported on the roof plate via struts.

10. Sighting device according to one of Claims 7 to 9, **characterised in that** the platform (23) jointly with the guide elements (23.1, 23.2) takes the form of a roller slide, with the rollers of the roller slide being guided in the guide rails (26, 27).

11. Sighting device according to Claim 10, **characterised in that** a drive mechanism (23.3) for moving the platform (23) out of the operational position into the inoperative position and back is integrated into the guide block.

12. Sighting device according to Claim 11, **characterised in that** at least one of the guide rails is provided with a toothed strip in which the driven gear, taking the form of a gearwheel, of the drive mechanism engages.

13. Sighting device according to one of Claims 1 to 12, **characterised in that** a side-tracking drive (10) for the rotation of the sensor (4-4.1) in azimuth is arranged on the platform (3).

14. Sighting device according to one of Claims 1 to 13, **characterised in that** an elevation-tracking drive (11) for moving the sensor in elevation is arranged between the platform (3) and the sensor (4-4.1).

15. Sighting device according to one of Claims 1 to 14, **characterised in that** the platform (3) bearing the sensor (4-4.1) is capable of being moved manually out of the operational position into the inoperative position and back.

16. Sighting device according to one of Claims 1 to 14; **characterised in that** the platform (3) bearing the sensor (4-4.1) is capable of being moved automatically out of the operational position into the inoperative position and back.

## Revendications

1. Dispositif de visée monté sur un véhicule de combat, en particulier un char d'assaut, avec un télescope, dont la tête de visée est disposée de façon à pouvoir tourner de 360° sur la plaque de toit (1, 21) du véhicule de combat ou de la tourelle du char (T) et avec une plate-forme (3, 23) portant au moins un capteur (4-4.1, 24-24.1), qui est conçue de telle sorte qu'elle peut être déplacée d'une position de travail, dans laquelle elle est disposée à l'extérieur de la tête de visée (2, 22) du télescope, à une position de repos plus basse, dans laquelle elle est disposée, vue dans le sens de la longueur (L) du véhicule de combat ou de la tourelle du char d'assaut (T), à côté ou derrière la tête de visée (2, 22) couchée sur la plaque de toit (1, 21), le capteur (4-4.1, 24-24.1) pouvant tourner de 360° en fonction de la rotation de la tête de visée (2, 22) sur la plate-forme (3, 23), **caractérisé en ce que** le capteur (4-4.1, 24-24.1) est disposé dans la position de travail de la plate-forme (3, 23) de façon axiale par rapport à la tête de visée (2, 22) et **en ce que** lors du déplacement de la plate-forme (3, 23) dans la position de travail, l'axe de rotation (4.2) du capteur (4-4.1, 24-24.1) s'enclenche au moyen d'un élément de couplage (5, 25) amovible automatiquement dans l'axe de rotation (2.1, 22.1) de la tête de visée (2, 22) de telle sorte que le capteur peut tourner en même temps que la tête de visée.

2. Dispositif de visée selon la revendication 1, **caractérisé en ce que** deux bras (6.1, 6.2) guidés vers l'arrière parallèlement entre eux sont disposés sur l'arrière de la plate-forme, bras dont chacun est relié par une première articulation (7.1, 7.2) à une entretoise (8.1, 8.2), laquelle est reliée au moyen d'une seconde articulation (9.1, 9.2) à la plaque de toit (1), les axes de pivotement des articulations (7.1, 7.2, 9.1, 9.2) étant agencés parallèlement entre eux et perpendiculairement à la direction longitudinale (L) du véhicule de combat ou de la tourelle du char d'assaut (T).

3. Dispositif de visée selon la revendication 2, **caractérisé en ce que** les entretoises (8.1, 8.2) s'appuient sur le côté extérieur des bras (6.1, 6.2).

4. Dispositif de visée selon la revendication 2 ou 3, **caractérisé en ce que** les entretoises sont réalisées sous la forme de barres minces, au moins dans une direction transversale à l'axe optique de la tête de visée (2) du périscope, avec un diamètre de telle sorte qu'elles ne gênent pas la visée par la tête de visée (2) lorsque la plate-forme (3) est dans la position de travail.

5. Dispositif de visée selon l'une quelconque des revendications 2 à 4, **caractérisé en ce que** un câble (12) pour l'arrivée et l'évacuation de tensions d'alimentation électrique et de signaux électriques allant au capteur ou venant du capteur (4-4.1) est guidé le long d'au moins l'un des bras (6.1, 6.2) et l'une des entretoises (8.1, 8.2).

6. Dispositif de visée selon la revendication 5, **caractérisé en ce que** le câble (12) est guidé à travers un passage dans la plaque de toit (1) à l'intérieur du véhicule de combat ou de la tourelle du char d'assaut (T).

7. Dispositif de visée selon la revendication 1, **caractérisé en ce que** la plate-forme (23) présente sur les deux côtés des éléments de guidage (23.1, 23.2), qui s'engagent chacun dans un rail guidage (26, 27), dont une extrémité supérieure (26.1, 27.1) est disposée dans la zone située à côté et/ou à l'extérieur de la tête de visée (22) du périscope et est agencée parallèlement à la plaque de toit (21), tandis que l'autre extrémité inférieure (26.2, 27.2) est reliée de façon fixe à la plaque de toit (21) et est agencée perpendiculairement à celle-ci.

8. Dispositif de visée selon la revendication 7, **caractérisé en ce que** chaque rail de guidage (26, 27) présente une courbure de 90° dans la zone située entre l'extrémité supérieure (26.1, 27.1) et l'extrémité inférieure (26.2, 27.2).

9. Dispositif de visée selon la revendication 7 ou 8, **caractérisé en ce qu'**au moins les extrémités supérieures des rails de guidage s'appuient au moyen d'entretoises sur la plaque de toit.

10. Dispositif de visée selon l'une quelconque des revendications 7 à 9, **caractérisé en ce que** la plate-forme (23) conjointement avec les éléments de guidage (23.1, 23.2) se présente sous la forme de coulisseau à galets, les galets du coulisseau à galets étant guidés dans les rails de guidage (26, 27).

11. Dispositif de visée selon la revendication 10, **caractérisé en ce qu'**un dispositif d'entraînement (23.3) est intégré dans le coulisseau de guidage pour le déplacement de la plate-forme (23) de la position de travail à la position de repos et inversement.

12. Dispositif de visée selon la revendication 11, **caractérisé en ce qu'**au moins l'un des rails de guidage est doté d'une baguette crantée dans laquelle s'engage la roue de sortie, conçue comme roue dentée, du dispositif d'entraînement.

13. Dispositif de visée selon l'une quelconque des revendications 1 à 12, **caractérisé en ce que** sur la plate-forme (3) est disposé un mécanisme de pointage en direction (11) pour la rotation du capteur (4, 4.1) en azimut.

14. Dispositif de visée selon l'une quelconque des revendications 1 à 13, **caractérisé en ce qu'**entre la plate-forme (3) et le capteur (4-4.1) est disposé un mécanisme de pointage en hauteur pour le déplacement du capteur en élévation.

15. Dispositif de visée selon l'une quelconque de revendications 1 à 14, **caractérisé en ce que** la plate-forme (3) portant le capteur (4-4.1) peut être déplacée manuellement de la position de travail à la position de repos et inversement.

16. Dispositif de visée selon l'une quelconque de revendications 1 à 14, **caractérisé en ce que** la plate-forme (3) portant le capteur (4-4.1) peut être déplacée automatiquement de la position de travail à la position de repos et inversement.
